# EUROPÄISCHE PATENTSCHRIFT

(11) **EP 1 931 576 B1**
(45) Veröffentlichungstag und Bekanntmachung des Hinweises auf die Patenterteilung: **25.04.2012**
(21) Anmeldenummer: 06806059.9
(22) Anmeldetag: 05.10.2006
(51) Int. Cl.: B65D 51/28, B65D 47/12

(54) **VERSCHLUSS**
CLOSURE
DISPOSITIF DE FERMETURE

(30) Priorität: 07.10.2005 DE 102005048521
(43) Veröffentlichungstag der Anmeldung: 18.06.2008
(73) Patentinhaber: Ammann, Rainer, 86399 Bobingen (DE)
(72) Erfinder: Ammann, Rainer, 86399 Bobingen (DE)
(74) Vertreter: Lemke, Jörg-Michael
(86) Internationale Anmeldenummer: PCT/EP2006/009650
(87) Internationale Veröffentlichungsnummer: WO 2007/042205

(56) Entgegenhaltungen:
- WO-A-01/03641
- WO-A-03/093128
- WO-A-2006/099768
- DE-B3-102004 017 765
- GB-A- 2 405 868
- JP-A- 11 029 180

## Beschreibung

Die Erfindung betrifft einen Verschluss für einen einen Inhalt aufweisenden Behälter aus Kunststoff, Glas od. dergl., mit einer Kappe zur abdichtenden Verbindung mit einem einen Rand aufweisenden Hals des Behälters, mit mindestens einer im Bereich der lichten Weite des Halses um eine Mittelachse der Kappe herum angeordneten Messerkante zum Durchtrennen einer auf den Rand aufgesiegelten Siegelfolie bei axialer Verlagerung der mindestens einen Messerkante durch die Siegelfolie hindurch, mit einem ein Außengewinde besitzenden konzentrischen Stutzen an einer oberen Querwand der Kappe und einer auf demselben auf- und zurückschraubbaren Schraubkappe, bei deren Aufschrauben auf den Stutzen die mindestens eine Messerkante in Richtung auf die Siegelfolie verlagerbar ist, wobei diese Schraubkappe eine Anfangsschraubstellung, in welcher die Siegelfolie noch unverletzt ist, und eine Anschlagschraubstellung besitzt, in welcher die Siegelfolie von der mindestens einen Messerkante durchstoßen ist, wobei die Kappe nach dem Anbringen dauernd auf dem Hals des Behälters verbleibt und die Schraubkappe nach Art eines Sportscaps eine Ausgieß- und/oder Trinköffnung aufweist.

Derartige Sportscaps ermöglichen es Sportlern, insbesondere Radfahrern, während der Sportausübung zu trinken, ohne beide Hände benutzen zu müssen und ohne in Gefahr zu kommen, den Verschluss dabei womöglich zu verlieren.

Ein derartiger Verschluss ist aus der JP 11029180 bekannt.

Aus der Druckschrift AT 65 230 E ist ein Verschluss dieser Bauart bekannt, bei welchem die Schraubkappe einen inneren Bund besitzt, welcher in ihrem Profil abgerundete innere konvexe Gewindegänge aufweist und derart elastisch aufweitbar ist, dass die konvexen Gewindegänge beim Aufbringen der Schraubkappe auf den konzentrischen Stutzen der auf dem Behälterhals sitzenden Kappe durch Aufschieben auf denselben aufgleiten und in entsprechend konkave Gewindegänge des Stutzens einrasten können. Dabei ist am der Kappe zugewandten Rand der Schraubkappe ein sogenanntes Verschlussband befestigt, dass vor dem Öffnen des Verschlusses abgerissen werden soll. Dieses Verschlussband weist nun einen Abstand vom gegenüberliegenden Rand der Kappe auf. Infolge der besagten Elastizität des inneren Bundes kann deshalb durch unbeabsichtigten Druck auf den Verschluss eine Verschiebung desselben in Richtung auf den Behälter stattfinden, welche die auf der Siegelfolie aufruhenden Messerkanten durch die Siegelfolie hindurchdrückt. Allerdings bedarf es nicht einmal einer Verschiebung der Schraubkappe, um ein unbeabsichtigtes Durchstoßen der Siegelfolie herbeizuführen, es genügt bereits ein leichterer Druck auf einen die konzentrische Ausgießöffnung der Schraubkappe von innen her verschließenden, an seinem anderen Ende die Messerkanten aufweisenden und in der Schraubkappe konzentrisch verschiebbaren Ventilkegel. Zwar kann es sein, dass der Ventilkegel anschließend wieder zurückfedert und einen erneuten Verschluss herbeiführt, doch ändert sich dadurch nichts an der Tatsache, dass eine solche unbeabsichtigte Eröffnung des Behälters, die außerdem zunächst womöglich auch noch unentdeckt bleibt, negative Folgen für die Hygiene des Behälterinhalts hat und denselben unbrauchbar macht, speziell für eine weitere Lagerung. Doch auch wenn eine beabsichtigte Öffnung und ein anschließendes erneutes Verschließen des bekannten Verschlusses stattgefunden hat, kann jederzeit in der aufgezeigten Weise ein unbeabsichtigtes öffnen stattfinden, z. B. nach dem Ablegen seitens des Verwenders durch einen druckausübenden Kontakt mit anderweitigen Gegenständen. Ferner ist auch die Güte der Abdichtung bei einem Wiederverschließen eines einmal geöffneten Verschlusses nach diesem Stand der Technik vom Verbraucher kaum beeinflußbar, denn die Verschlusskraft wird im Wesentlichen von elastischen Lamellen zwischen der Schraubkappe und dem Ventilkegel bestimmt.

Die der Erfindung zugrunde liegende Aufgabe wird demgegenüber darin gesehen, einen Verschluss der eingangs genannten Bauart zu schaffen, bei dem ein unbeabsichtigtes Öffnen unmöglich ist und der ein zuverlässig abdichtende und hygienisches Wiederverschliessen des geöffneten Behälters erlaubt.

Diese Aufgabe wird erfindungsgemäß dadurch gelöst, dass
a) zentrisch zwischen der Kappe und der Schraubkappe ein an einer axialen Innenfläche der Kappe anliegender axialer Kolben angeordnet und in einer koaxialen Führung der Querwand der Kappe verschiebbar geführt ist, welcher Kolben die mindestens eine Messerkante besitzt und einerseits die Schraubkappe gegen die Kappe durch Anlage an dieser abzudichten und andererseits bei seiner Verschiebung die mindestens eine Messerkante konzentrisch in eine Endstellung gegen die Siegelfolie zwecks Durchstoßens derselben zu verlagern geeignet ist, wobei in dieser Endstellung die Siegelfolie durchstoßen und zwischen dem Kolben und der Kappe ein Durchlass geöffnet worden ist, das
b) die Schraubkappe an ihrer Deckelinnenseite und der Kolben an seiner gegenüberliegenden Stirnfläche jeweils ein Betätigungselement in Form einer konzentrischen Verbindungspaarung aus einem Stößel und einem diesen aufnehmenden Gegenstück aufweisen, die axial unverschieblich ineinander eingreift, wobei der Stößel und sein Gegenstück bezüglich ihrer Lage zueinander axial positioniert sind, derart, dass bei besagtem weiteren Aufschrauben der Schraubkappe bis in ihre Anschlagschraubstellung der Behälterinhalt für einen Durchfluss zur Schraubkappe und zu deren Ausgieß- und/oder Trinköffnung hin freigebbar ist, und zwar mittels des sich bei diesem weiteren Aufschrauben auf die Siegelfolie zu verschiebenden und dabei die Abdichtung einerseits zwischen ihm und der Kappe und andererseits zwischen ihm und der Schraubkappe lösenden Kolbens, wobei die am Kolben angeordnete Messerkante die Siegelfolie durchstößt, und dass
c) bei Verschraubung der Schraubkappe in entgegengesetzter Richtung und damit wieder zurück in ihre Ausgangsstellung der Kolben wieder zur abdichtenden Anlage an der Kappe bringbar ist, derart, dass der Durchlass zur Schraubkappe und deren Ausgießöffnung wieder unterbrochen ist.

Durch die Erfindung wird gewährleistet, dass nur ein Verschrauben der Schraubkappe einerseits ein Öffnen des Behälters mittels Durchstoßens der Siegelfolie und andererseits auch einen anschließenden Wiederverschluss bewirken kann, eine Öffnung durch eine Druckausübung auf den Verschluss, wie dies beim beschriebenen Stand der Technik vorkommen kann, ist unmöglich. Abgesehen davon ist das Wiederverschließen bezüglich der Güte seiner Abdichtwirkung durch die jeweils vom Verbraucher aufgewandte Schraubkraft positiv beeinflussbar.

Das abdichtende Verbinden der Kappe mit dem Hals des Behälters kann auf verschiedene Weise erfolgen, z. B. durch ein Anschweißen oder durch ein Verkleben etc. Am üblichsten ist jedoch derzeit die Ausbildung der Kappe als eine erste Schraubkappe, wodurch die bereits oben erwähnte Schraubkappe zu einer zweiten Schraubkappe wird.

Deshalb ist der erfindungsgemäße Verschluss bevorzugt derart gestaltet, dass die Kappe als eine erste Schraubkappe einen ein Innengewinde aufweisenden Hülsenabschnitt zum Draufschrauben auf ein Außengewinde eines einen Rand aufweisenden Halses des Behälters aufweist und die Schraubkappe als eine zweite Schraubkappe ausgebildet ist.

Somit betrifft die Erfindung insbesondere einen Schraubverschluß mit einer ersten Schraubkappe, insbesondere aus Kunststoff, die einen ein Innengewinde aufweisenden Hülsenabschnitt zum Draufschrauben auf ein Außengewinde eines einen Rand aufweisenden Halses eines einen Inhalt aufweisenden Behälters, insbesondere einer Flasche od. dergl. aus Kunststoff, Glas od. dergl. besitzt, mit mindestens einer im Bereich der lichten Weite des Halses angeordneten Messerkante zum Durchtrennen einer auf den Rand aufgesiegelten Siegelfolie bei axialer Verlagerung der mindestens einen Messerkante durch die Siegelfolie hindurch, mit einem ein Außengewinde besitzenden konzentrischen Stutzen an einer oberen Querwand der ersten Schraubkappe und einer auf dasselbe auf- und zurückschraubbaren zweiten Schraubkappe, bei deren Aufschrauben auf den Stutzen die mindestens eine Messerkante in Richtung auf die Siegelfolie verlagerbar ist, wobei diese zweite Schraubkappe eine Anfangsschraubstellung, in welcher die Siegelfolie hoch unverletzt ist, und eine Anschlagschraubstellung besitzt, in welcher die Siegelfolie von der mindestens einen Messerkante durchstoßen ist, wobei die erste Schraubkappe nach dem Aufbringen dauernd auf dem Hals des Behälters verbleibt und die zweite Schraubkappe nach Art eines Sportscaps eine Ausgieß- und/oder Trinköffnung aufweist.

Es genügt ein Lösen bzw. teilweises Verschrauben der Schraubkappe bzw. zweiten Schraubkappe, um ein Ausgießen von Behälterinhalt oder ein Trinken zu ermöglichen. Dies ist von besonderem Vorteil bei Nahrungsmittel- bzw. Getränkeflaschen während der Sportausübung, z. B. beim Fahrradfahren, doch versteht es sich, dass die Erfindung nicht auf Behälter für Getränke bzw. Nahrungsmittel beschränkt ist.

Von besonderem Vorteil ist es, wenn das Außengewinde des mittigen Stutzens mit dem Gewinde der zweiten Schraubkappe ein Steilgewinde bildet, derart, dass jeweils weniger als eine ganze Umdrehung erforderlich ist, um in der einen Drehrichtung ein Öffnen des Behälters und in der anderen Drehrichtung ein. Schließen desselben herbeizuführen. Dies erleichtert es dem Benutzer, den Behälter bzw. die Flasche in einer Hand zu halten und mit dem Daumen und dem Zeigefinger derselben Hand das Öffnen und Schließen der zweiten Schraubkappe zu bewirken.

Dabei hat es sich bewährt, den Stößel an der Innenseite der zweiten Schraubkappe und die Muffe an der gegenüberliegenden Seite des Kolbens anzuordnen.

Gemäß einer bevorzugten Ausführungsform ist der Stößel drehbar, aber axial unverschieblich, in die Muffe einrastbar. Es versteht sich jedoch, dass gegebenenfalls zwischen dem Stößel und der Muffe auch eine geeignete Gewindepaarung vorgesehen sein kann, die beim Verschrauben der zweiten Schraubkappe zu der Verlagerungsstrecke der Muffe gegenüber der ersten Schraubkappe beträgt.

Andererseits kann es gegebenenfalls auch genügen, dass der Stößel und die Muffe einen Presssitz aneinander aufweisen. Ist jedoch eine Gewindepaarung vorgesehen, dann ist zwecks Vergrößerung der Verlagerungsstrecke eine Rechtsgewindepaarung angezeigt.

Vorteilhaft ist der Kolben im wesentlichen eine flache Scheibe mit einem die Muffe bildenden koaxialen Stangenansatz, dessen äußerer Umfang mit einer im Durchmesser entsprechenden koaxialen Durchtrittsöffnung in der Querwand der ersten Schraubkappe die koaxiale Führung darstellt, die in der Anfangsschraubstellung der zweiten Schraubkappe eine Abdichtung zwischen dem Kolben und der ersten Schraubkappe bildet.

Es hat sich als vorteilhaft erwiesen, an der Oberseite des Kolbens eine oder mehrere weitere Dichtung(en) vorzusehen, die jeweils in der Form einer Ringdichtung an der ersten Schraubkappe anlegbar ist bzw. sind.

Der Durchlass kann von am Umfang des Stangenansatzes in Abstand voneinander vorgesehenen Einkerbungen gebildet sein, die erst dann in den Bereich der koaxialen Führung und damit zur Paarung mit der Wandung der koaxialen Durchtrittsöffnung der ersten Schraubkappe gelangen, wenn die zweite Schraubkappe sich ihrer Anschlagschraubstellung nähert.

Zweckmäßig weist die erste Schraubkappe oberhalb ihres zum Aufschrauben auf das Außengewinde des Halses des Behälters bestimmten Innengewindes eine erste umlaufende flexible Dichtungsrippe zur Anlage an einem radialen Teil des Randes des durch die Siegelfolie abgedichteten Halses auf.

Ferner kann die erste Schraubkappe oberhalb ihres zum Aufschrauben auf das Außengewinde des Halses des Behälters bestimmten Innengewindes zwischen der ersten flexiblen Dichtungslippe und dem Hülsenabschnitt eine zweite Dichtungslippe aufweisen.

Dabei kann diese zweite Dichtungslippe beim Aufschrauben der ersten Schraubkappe auf den Behälter zwecks Verbleibs an diesem zweckmäßig vom Rand aufweitbar und dann zwischen dem Rand und der Wandung der ersten Schraubkappe einklemmbar sein, was zu einer besonders guten und dauerhaften Abdichtung zwischen Hals und erster Schraubkappe führt.

Schließlich kann die zweite Schraubkappe einen inneren Bund aufweisen, der nach dem Aufschrauben auf die erste Schraubkappe innerhalb deren Öffnungsstutzens verbleibt und an seiner Außenseite mindestens eine umlaufende Dichtlippe zur Abdichtung gegenüber der Innenwand dies Öffnungsstutzens besitzt.

Dabei können die zweite Schraubkappe und der Stutzen bevorzugt eine Linksgewindepaarung besitzen. Diese hat den Vorteil, dass eine Linksdrehung der zweiten Schraubkappe zu einer Öffnung und eine Rechtsdrehung derselben zu einem Schließen des Behälters bzw. der Flasche führt, also zu einer Bedienung, wie sie der Verbraucher gewöhnt ist. Ungewohnt für den Verbraucher ist dabei lediglich, dass beim Öffnen ein Aufschrauben der zweiten Schraubkappe auf den Stutzen und beim Schließen ein teilweises Abschrauben derselben von dem Stutzen der ersten Schaubkappe stattfindet.

Die Erfindung und ihre vorteilhaften Ausgestaltungen sind im Folgenden anhand eines in den Figuren der Zeichnung dargestellten Ausführungsbeispiels näher erläutert.

Es zeigt:
Fig. 1
   eine Seitenansicht eines Verschlusses nach der Erfindung, als Schraubverschluss-Variante, in seiner Anfangsschraubstellung, teilweise geschnitten;
Fig. 2
   eine Einzelheit der Fig. 1 in vergrößertem Maßstab;
Fig. 3
   eine der Fig. 1 entsprechende Seitenansicht des Verschlusses in seiner Anschlagschraubstellung, in der die Siegelfolie durchtrennt sind;
Fig. 4
   eine den Fig. 1 und 2 entsprechende Seitenansicht des Verschlusses nach der Rückkehr der zweiten Schraubkappe in ihre Anfangsschraubstellung;
Fig. 5
   eine perspektivische Explosionsansicht des Verschlusses nach den vorhergehenden Figuren schräg von unten;
Fig. 6
   eine Draufsicht auf die Unterseite des Kolbens.

Die Fig. 1, 3 und 4 zeigen einen Verschluss 1 mit einer ersten Schraubkappe 2, insbesondere aus Kunststoff, die einen ein Innengewinde 3 aufweisenden Hülsenabschnitt 4 zum Draufschrauben auf ein Außengewinde 5 eines einen Rand 6 aufweisenden Halses 7 eines einen Inhalt 8 aufweisenden Behälters 9, insbesondere einer Flasche od. dergl. aus Kunststoff, Glas od. dergl., besitzt. Diese erste Schraubkappe 2 weist am freien Ende ihres Hülsenabschnitts 4 einen sogenannten Originalitätsverschluss 4' auf, der am Hals 7 einrastet und abreißt, falls die erste Schraubkappe 2 wieder abgeschraubt werden sollte, was ja in der Regel nicht stattfinden soll.

Der Verschluss 1 besitzt außerdem mindestens eine im Bereich der lichten Weite D des Halses 7 angeordnete Messerkante 11 zum Durchtrennen einer auf den Rand 6 aufgesiegelten Siegelfolie 12 bei axialer Verlagerung der mindestens einen Messerkante 11 durch die Siegelfolie 12 hindurch in Pfeilrichtung A.

Ferner ist ein ein Außengewinde 16 besitzender konzentrischer Stutzen 17 an einer oberen Querwand 18 der ersten Schraubkappe 2 und eine auf dasselbe mittels eines Innengewindes 33 auf- und zurückschraubbare zweite Schraubkappe 19 mit mindestens einem an deren Deckelinnenseite 20 angeordneten Betätigungselement 21 vorhanden, mittels dessen beim Aufschrauben der zweiten Schraubkappe 19 auf den Stutzen 17 die mindestens eine Messerkante 11 in Richtung auf die Siegelfolie 12 verlagerbar ist, wobei diese zweite Schraubkappe 19 eine Anfangsschraubstellung gemäß Fig. 1, in welcher die Siegelfolie 12 noch unverletzt ist, und nach weiterem Aufschrauben in Pfeilrichtung A eine Anschlagschraubstellung gemäß Fig. 3 besitzt, in welcher die Siegelfolie 12 von der mindestens einen Messerkante 11 durchstoßen ist.

Erfindungsgemäß verbleibt nun die erste Schraubkappe 2 nach dem Draufschrauben dauernd auf dem Hals 7 der Flasche 9; die zweite Schraubkappe 19 weist nach Art einer Sportscap eine Ausgieß- und/oder Trinköffnung 22 auf;
zentrisch relativ zu der ersten Schraubkappe 2 und der zweiten Schraubkappe 19 ist ein an der axialen Innenfläche 24 der ersten Schraubkappe 2 anliegender axialer Kolben 25 angeordnet und in einer koaxialen Führung 26 der Querwand 18 der ersten Schraubkappe 2 verschiebbar geführt, welcher Kolben 25 die mindestens eine Messerkante 11 besitzt. Dieser Kolben 25 ist geeignet, einerseits die zweite Schraubkappe 19 gegen die erste Schraubkappe 2 durch seine Anlage an dieser abzudichten und andererseits bei seiner Verschiebung in Pfeilrichtung A die mindestens eine Messerkante 11 in eine Anschlagschraubstellung (Fig. 3) gegen die Siegelfolie 12 zwecks Durchstoßens derselben zu verlagern, wobei in dieser Anschlagschraubstellung die Siegelfolie 12 durchstoßen und zwischen dem Kolben 25 und der Schraubkappe 2 ein Durchlass 27 geöffnet worden ist;
die zweite Schraubkappe 19 weist an ihrer Deckelinnenseite 20 und der Kolben 25 an seiner gegenüberliegenden Stirnfläche 28 als Betätigungselement 21 jeweils konzentrisch eine Verbindungspaarung aus einem Stößel 29 und einem diesen aufnehmenden Gegenstück 30 auf, die ineinander axial unverschieblich, hier aber auch drehbar, eingreift, wobei der Stößel 29 und sein Gegenstück 30 bezüglich ihrer Lage zueinander positioniert sind, derart, dass bei besagtem weiteren Aufschrauben der zweiten Schraubkappe 19 bis in ihre Anschlagschraubstellung gemäß Fig.3 der Flascheninhalt 8 für einen Durchfluss zur zweiten Schraubkappe 19 und deren Ausgieß- und/oder Trinköffnung 22 hin freigebbar ist, und zwar mittels des sich bei diesem weiteren Aufschrauben in Pfeilrichtung A auf die Siegelfolie 12 zu verschiebenden und dabei die Abdichtung einerseits zwischen ihm und der ersten Schraubkappe 2 und andererseits zwischen ihm und der zweiten Schraubkappe 19 lösenden Kolbens 25, wobei die am Kolben 25 angeordnete Messerkante 11 die Siegelfolie 12 durchstößt;
bei Verschraubung der zweiten Schraubkappe 19 in entgegengesetzter Richtung (Pfeilrichtung B, Fig. 4) und damit zurück in ihre Ausgangsstellung gemäß Fig. 1 ist der Kolben 25 wieder zur abdichtenden Anlage an der ersten Schraubkappe 2 bringbar, derart, dass der Zufluß zur zweiten Schraubkappe 19 und deren Ausgießöffnung 22 wieder unterbrochen ist.

Der Hals 7 des Behälters 9 ist zunächst mittels der Siegelfolie 12, die an eine kreisringförmige Siegelfläche 32 (Fig. 2) des Randes 6 des Halses 7 angesiegelt wurde, hermetisch verschlossen. Es versteht sich, dass die Messerkante 11 die Siegelfolie 12, wie die Fig. 3 und 4 deutlich zeigen, durchstoßen haben muß, wenn der Behälterinhalt 8 freigegeben sein soll.

Die mindestens eine Messerkante 11 ist am Kolben 25 ausgebildet.

Bei dem gezeigten Ausführungsbeispiel sind vier Messerkanten 11 jeweils um 90° gegeneinander versetzt am Umfang des Kolbens 25 angeordnet. Es versteht sich jedoch, dass auch anderweitige und auch ungerade Anzahlen von Messerkanten 11 vorgesehen werden können.

Dabei ist im hier vorliegenden Fall jede Messerkante 11 an jeweils einem im wesentlichen parallel zur Längsachse 50 des Verschlusse 1 am Umfang des Kolbens 25 angeordneten, beiderseits offenen und sich mit seiner Messerkante 11 in Richtung auf die Siegelfolie 12 über die Unterseite 52 des Kolben 25 hinaus erstreckenden Rohrstück 51 vorgesehen.

Bei der gezeigten Ausführungsform ist jede Messerkante 11 durch einen zur Längsachse 50 schrägen Verlauf einer der Siegelfolie 12 zugewandten Endfläche 53 jedes Rohrstücks 51 gebildet.

Dabei verläuft vorteilhaft die Endfläche 53 eines Rohrstücks 51 im Bereich ihres sich am weitesten auf die Siegelfolie 12 zu erstreckenden Teils am steilsten gegenüber der Längsachse 50, wobei an diesem steilsten Teil die Messerkante 11 ausgebildet ist, während die Endfläche 53 in ihrem gegenüberliegenden Teil flacher ausgebildet ist, derart, dass beim Hindurchtreten der Endfläche 53 durch die Siegelfolie 12 diese nur teilweise durchtrennt wird und sich jeweils ein nur teilweise abgetrennter Lappen 56 gebildet hat, der in Pfeilrichtung A weggeklappt ist (Fig. 3).

Dadurch, dass die Endfläche 53 und damit auch der an sie angrenzende Bereich des Rohrstücks 51 durch die Siegelfolie 12 hindurchtritt, ist gewährleistet, dass der jeweils gebildete Lappen 56 der Siegelfolie 12 sich nicht zurückklappen und die gebildete Öffnung für den Durchlass des Behälterinhalts womöglich wieder verschließen kann.

Bei der gezeigten, bevorzugten Ausführungsform ist der gegenüberliegende Teil der Endfläche 53 jeweils der radial innere, der Längsachse 50 zugewandte, Teil derselben, der keine Trennfunktion hat. Ferner ist die gesamte Endfläche 53 hier konkav gewölbt ausgebildet.

Zwecks besonders sicheren Abklappens des teilweise abgetrennten Lappens 56 ist am gegenüberliegenden, keine Trennfunktion aufweisenden Teil der Endfläche 53 jeweils ein Druckwulst 55 vorgesehen, siehe die Fig. 3 und 6. Dieser Druckwulst 55 sorgt auch dafür, dass der jeweiligen Lappen 56 besonders schonend abgeklappt wird.

Vorzugsweise bildet das Außengewinde 16 des mittigen Stutzens 17 mit dem Innengewinde 33 der zweiten Schraubkappe 19 ein steilgewinde, derart, dass jeweils weniger als eine vollständige Umdrehung erforderlich ist, um in der einen Drehrichtung ein Öffnen des Behälters 9 und in der anderen Drehrichtung ein Schließen desselben herbeizuführen.

Bei der gezeigten Ausführungsform sind der Stößel 29 mittig an der Innenseite der zweiten Schraubkappe 19 und als sein Gegenstück die Muffe 30 mittig an der gegenüberliegenden Seite des Kolbens 25 angeordnet.

Dabei ist der Stößel 29 drehbar, aber axial unverschieblich, in die Muffe 30 einrastbar, siehe Rast 54.

Alternativ dazu könnten der Stößel 29 und die Muffe 30 aber auch einen Presssitz aneinander aufweisen, derart, dass der Stößel 29 die Muffe 30 und damit den Kolben 25 zur Rotation mitnimmt und jede Messerkante 11 auf einer Kreisbahn in die Siegelfolie 12 schneidet.

Es wäre auch möglich, den Stößel 29 und die Muffe 30 eine Gewindepaarung aufweisen zu lassen.

Zweckmäßig ist der Kolben 25 eine flache Scheibe mit einem die Muffe 30 bildenden koaxialen Stangenansatz, dessen äußerer Umfang mit einer im Durchmesser entsprechenden koaxialen Durchtrittsöffnung in der Querwand 18 der ersten Schraubkappe 2 die koaxiale Führung 26 darstellt, die in der Anfangsschraubstellung der zweiten Schraubkappe 19 eine Abdichtung (Schrägflächen 31) zwischen dem Kolben 25 und der ersten Schraubkappe 2 bildet.

An der Oberseite bzw. der Stirnfläche 28 des Kolbens 25 ist im vorliegenden Fall nur eine weitere Dichtung vorgesehen, die jeweils in der Form einer Ringdichtung 36 in einer entsprechenden Ringnut der ersten Schraubkappe 2 anlegbar ist. Es können auch mehrere solcher Dichtungen vorhanden sein, je nach Bedarf und nach Behälterinhalt.

Der Durchlass 27 wird von am Umfang eines Ansatzes einer hier das Gegenstück 30 bildenden Hülse in Abstand voneinander vorgesehenen Einkerbungen 41 gebildet, die erst dann in den Bereich der koaxialen Führung 26 und damit zur Paarung mit der Wandung der koaxialen Durchtrittsöffnung der ersten Schraubkappe 2 gelangen, wenn die zweite Schraubkappe 19 sich ihrer Anschlagschraubstellung gemäß Fig. 3 nähert.

Die erste Schraubkappe 2 weist oberhalb ihres zum Aufschrauben auf das Außengewinde 5 des Halses 7 des Behälters 9 bestimmten Innengewindes 3 eine erste umlaufende flexible Dichtungslippe 42 zur Anlage am radialen Teil des Randes 6 des anfänglich noch durch die Siegelfolie 12 abgedichteten Halses 7 auf.

Vorteilhaft weist die erste Schraubkappe 2 oberhalb ihres zum Aufschrauben auf das Außengewinde 5 des Halses 7 des Behälters 9 bestimmten Innengewindes 5 zwischen der ersten flexiblen Dichtungslippe 42 und dem Hülsenabschnitt 4 auch noch eine zweite Dichtungslippe 43 auf. Diese zweite Dichtungslippe 43 ist nun beim Aufschrauben der ersten Schraubkappe 2 auf den Behälter 9 zwecks Verbleibs an diesem vom Rand 6 aufweitbar und dann zwischen dem Rand 6 und der Wandung der ersten Schraubkappe 2 einklemmbar.

Die zweite Schraubkappe 19 weist einen inneren Bund 44 auf, der nach dem Aufschrauben auf die erste Schraubkappe 2 innerhalb deren Stutzens 17 verbleibt und an seiner Außenseite mindestens eine umlaufende Dichtlippe 45 zur Abdichtung gegenüber der Innenwand 46 des Stutzens 17 besitzt.

Die zweite Schraubkappe 19 und der Stutzen 17 weisen zweckmäßig eine Linksgewindepaarung 16, 33 auf, da man es gewöhnt ist, eine Schraubkappe z. B. einer Trinkflasche durch Linksdrehung zu öffnen.

Die Funktion ist wie folgt:
Zunächst wird eine gemäß Fig. 1 hier vorhandene transparente Sicherungskappe 48 aus vorzugsweise Kunststoff abgerissen. Zur Öffnung des Behälters 9 bzw. der Flasche wird die zweite Schraubkappe 19 links herum bis zum Anschlag 49 gemäß Fig. 3 geschraubt. Dabei wird mittels Stößel 29 und Hülse 30 der Kolben 25 in die Öffnungsstellung nach Fig. 3 verschoben. Die Messerkanten 11 haben die Siegelfolie 12 durchstoßen, eine radial innere Kante 55 (hier in Form eines Druckwulstes vorhanden) des jeweiligen Rohrstücks 51 hat dabei einen entstehenden Ausrisslappen 56 derselben nach unten gedrückt (Fig. 3) und dabei entsprechende Löcher erzeugt, so dass Behälterinhalt 8 durch die Rohrstücke 51 und gegebenenfalls auch zwischen den Rohrstücken 51 und den erzeugten Löchern hindurchtreten kann. Dadurch erfolgt eine Druckentlastung in den Raum zwischen dem Kolben 25 und der ersten Schraubkappe 2 mit dortiger Verwirbelung von ausgetretenem Behälterinhalt, ohne dass derselbe durch die Öffnung 22 aus dem erfindungsgemäßen Verschluss 1 heraus in die Umgebung und womöglich in das Gesicht des Verbrauchers spritzen könnte. Dies ist beispielsweise bei kohlensäurehaltigen Getränken besonders vorteilhaft. Der Behälterinhalt 8 kann sodann an den voneinander weg bewegten Schrägflächen 31, 31a (Fig. 3 und 4) vorbei durch den von den Einkerbungen 41 gebildeten Durchlaß 27 und dann durch die Ausgieß- und/oder Trinköffnung 22 treten.

Beim erneuten Verschließen des Behälters 9 bzw. der Flasche wird die zweite Schraubkappe 19 rechts herum in ihre Ausgangsstellung zurückgeschraubt, siehe Fig. 4, wobei der Kolben 25 mitgenommen wird und sich wieder an der Innenfläche 24 der ersten Schraubkappe 2 dichtend anlegt. Auch die Einkerbungen 41 verschieben sich wieder nach oben und die Schrägflächen 31, 31a legen sich wieder aneinander an, derart, dass der vorher eröffnete Durchlass 27 (Fig. 3) in der Führung 26 wieder geschlossen wird.

## Patentansprüche

1. Verschluss (1) für einen einen Inhalt (8) aufweisenden Behälter (9) aus Kunststoff, Glas od. dergl., mit einer Kappe (2) zur abdichtenden Verbindung mit einem einen Rand (6) aufweisenden Hals (7) des Behälters (9), mit mindestens einer im Bereich der lichten Weite (D) des Halses (7) um eine Mittelachse der Kappe herum angeordneten Messerkante (11) zum Durchtrennen einer auf den Rand (6) aufgesiegelten Siegelfolie (12) bei axialer Verlagerung der mindestens einen Messerkante (11) durch die Siegelfolie (12) hindurch, mit einem ein Außengewinde (16) besitzenden konzentrischen Stutzen (17) an einer oberen Querwand (18) der Kappe (2) und einer auf dasselbe auf- und zurückschraubbaren Schraubkappe (19), bei deren Aufschrauben auf den Stutzen (17) die mindestens eine Messerkanten (11) in Richtung auf die Siegelfolie (12) verlagerbar ist, wobei diese Schraubkappe (19) eine Anfangsschraubstellung (Fig. 1), in welcher die Siegelfolie (12) noch unverletzt ist, und nach weiterem Aufschrauben eine Anschlagschraubstellung besitzt, in welcher die Siegelfolie (12) von der mindestens einen Messerkante (11) durchstoßen ist, wobei die Kappe (2) nach dem Anbringen dauernd auf dem Hals (7) der Flasche (9) verbleibt und die Schraubkappe (19) nach Art eines Sportscaps eine Ausgieß- und/oder Trinköffnung (22) aufweist,
**dadurch gekennzeichnet,**
**dass**
a) zentrisch zwischen der Kappe (2) und der Schraubkappe (19) ein an einer axialen Innenfläche (24) der Kappe (2) anliegender axialer Kolben (25) angeordnet und in einer koaxialen Führung (26) der Querwand (18) der Kappe (2) verschiebbar geführt ist, welcher Kolben (25) die mindestens eine Messerkante (11) besitzt und einerseits die Schraubkappe (19) gegen die Kappe (2) durch Anlage an dieser abzudichten und andererseits bei seiner Verschiebung die mindestens eine Messerkante (11) konzentrisch in eine Anschlagschraubstellung gegen die Siegelfolie (12) zwecks Durchstoßen derselben zu verlagern geeignet ist, wobei in dieser Anschlagschraubstellung die Siegelfolie (12) durchstoßen und zwischen dem Kolben (25) und der Kappe (2) ein Durchlass (27) geöffnet worden ist,
**dass**
b) die Schraubkappe (19) an ihrer Deckelinnenseite (20) und der Kolben (25) an seiner gegenüberliegenden Stirnfläche (28) jeweils ein Betätigungselement (21) in Form einer konzentrischen Verbindungspaarung aus einem Stößel (29) und einem diesen aufnehmenden Gegenstück (30) aufweisen, die axial unverschieblich ineinander eingreift, wobei der Stößel (29) und sein Gegenstück (30) bezüglich ihrer Lage zueinander positioniert sind, derart, dass bei besagtem weiteren Aufschrauben der Schraubkappe (19) bis in ihre Anschlagschraubstellung der Behälterinhalt (8) für einen Durchfluss zur Schraubkappe (19) und zu deren Ausgieß- und/oder Trinköffnung (22) hin freigebbar ist, und zwar mittels des sich bei diesem weiteren Aufschrauben auf die Siegelfolie (12) zu verschiebenden und dabei die Abdichtung zwischen ihm und der Kappe (2) lösenden Kolbens (25), wobei die am Kolben (25) angeordnete Messerkante (11) die Siegelfolie (12) durchstößt, und
**dass**
c) bei Verschraubung der Schraubkappe (19) in entgegengesetzter Richtung und damit wieder zurück in ihre Ausgangsstellung der Kolben (25) wieder zur abdichtenden Anlage an der Kappe (2) bringbar ist, derart, dass der Durchlass (27) zur Schraubkappe (19) und deren Ausgießöffnung (22) wieder unterbrochen ist.

2. Verschluss nach Anspruch 1,
**dadurch gekennzeichnet,**
**dass** die Kappe (2) als eine erste Schraubkappe einen ein Innengewinde (3) aufweisenden Hülsenabschnitt (4) zum Draufschrauben auf ein Außengewinde (5) eines einen Rand (6) aufweisenden Halses (7) des Behälters (9) besitzt und die Schraubkappe (19) als eine zweite Schraubkappe ausgebildet ist.

3. Verschluss (1) nach Anspruch 1 oder 2,
**dadurch gekennzeichnet,**
**dass** der Hals (7) des Behälters (9) mittels der Siegelfolie (12), die an eine kreisringförmige Siegelfläche (32) des Randes (6) des Halses (7) angesiegelt wurde, zunächst hermetisch verschlossen ist.

4. Verschluss (1) nach Anspruch 1 oder 2,
**dadurch gekennzeichnet,**
**dass** die mindestens eine Messerkante (11) am Kolben (25) ausgebildet ist.

5. Verschluss (1) nach Anspruch 1 oder 2,
**dadurch gekennzeichnet,**
**dass** vier Messerkanten (11) jeweils um 90° gegeneinander versetzt am Umfang des Kolbens (25) angeordnet sind.

6. Verschluss (1) nach einem der Absprüche 1 bis 5,
**dadurch gekennzeichnet,**
**dass** jede Messerkante (11) an jeweils einem im wesentlichen parallel zur Längsachse (50) des Verschlusses (1) am Umfang des Kolbens (25) angeordneten, beiderseits offenen und sich mit seiner Messerkante (11) in Richtung auf die Siegelfolie (12) über die Unterseite (52) des Kolben (25) hinaus erstreckenden Rohrstück (51) vorgesehen ist.

7. Verschluss (1) nach Anspruch 6,
dadurch gekenntzeichnet,
dass jede Messerkante (11) durch einen zur Längsachse (50) schrägen Verlauf einer der Siegelfolie (12) zugewandten Endfläche (53) jedes Rohrstücks (51) gebildet ist.

8. Verschluss (1) nach Anspruch 7,
**dadurch gekennzeichnet,**
**dass** die Endfläche (53) eines Rohrstücks (51) im Bereich ihres sich am weitesten auf die Siegelfolie (12) zu erstreckenden Teils am steilsten gegenüber der Längsachse (50) verläuft, wobei an diesem steilsten Teil die Messerkante (11) ausgebildet ist, während die Endfläche (53) in ihrem gegenüberliegenden Teil flacher ausgebildet ist, derart, dass beim Hindurchtreten der Endfläche (53) durch die Siegelfolie (12) diese nur teilweise durchtrennt wird und sich jeweils ein nur teilweise abgetrennter Lappen (56) gebildet hat, der parallel zur Längsachse (59) in Richtung zum Behälterboden hin weggeklappt ist.

9. Verschluss (1) nach Anspruch 8,
**dadurch gekennzeichnet,**
**dass** der gegenüberliegende Teil der Endfläche (53) der radial innere, der Längsachse (50) zugewandte, Teil ist.

10. Verschluss (1) nach Anspruch 8 oder 9,
**dadurch gekennzeichnet,**
**dass** die Endfläche (53) konkav gewölbt ausgebildet ist.

11. Verschluss (1) nach Anspruch 8, 9 oder 10,
**dadurch gekennzeichnet,**
**dass** zwecks sicheren Abklappens des teilweise abgetrennten Lappens (56) am gegenüberliegenden Teil der Endfläche (53) ein Druckwulst (55) vorgesehen ist.

12. Verschluss (1) nach Anspruch 1 oder 2,
**dadurch gekennzeichnet,**
**dass** das Außengewinde (16) des mittigen Stutzens (17) mit dem Gewinde der zweiten Schraubkappe (19) ein Steilgewinde (16/33) bildet, derart, dass jeweils weniger als eine Umdrehung erforderlich ist, um in der einen Drehrichtung ein öffnen des Behälters (9) und in der anderen Drehrichtung ein Schließen desselben herbeizuführen.

13. Verschluss (1) nach Anspruch 1 oder 2,
**dadurch gekennzeichnet,**
**dass** der Stößel (29) mittig an der Innenseite der zweiten Schraubkappe (19) und sein Gegenstück (30) als Muffe mittig an der gegenüberliegenden Seite des Kolbens (25) angeordnet sind.

14. Verschluss (1) nach Anspruch 13,
**dadurch gekennzeichnet,**
**dass** der Stößel (29) drehbar, aber axial unverschieblich, in die Muffe (30) einrastbar ist.

15. Verschluss (1) nach Anspruch 13,
**dadurch gekennzeichnet,**
**dass** der Stößel (29) und die Muffe (30) einen Presssitz aneinander aufweisen.

16. Verschluss (1) nach Anspruch 13,
**dadurch gekennzeichnet,**
**dass** der Stößel (29) und die Muffe (30) eine Gewindepaarung aufweisen.

17. Verschluss (1) nach Anspruch 1 oder 2,
**dadurch gekennzeichnet,**
**dass** der Kolben (25) eine im wesentlichen flache Scheibe mit einem die Muffe (30) bildenden koaxialen Stangenansatz ist, dessen äußerer Umfang mit einer im Durchmesser entsprechenden koaxialen Durchtrittsöffnung in der Querwand (18) der ersten Schraubkappe (2) die koaxiale Führung (26) darstellt, die in der Anfangsschraubstellung der zweiten Schraubkappe (19) eine Abrichtung zwischen dem Kolben (25) und der ersten Schraubkappe (2) bildet.

18. Verschluss (1) nach Anspruch 17,
**dadurch gekennzeichnet,**
**dass** an der Oberseite (34) des Kolbens (25) eine oder mehrere weitere Dichtung(en) (36) vorgesehen sind, die jeweils in der Form einer Ringdichtung an der ersten Schraubkappe (2) anlegbar ist bzw. sind.

19. Verschluss (1) nach Anspruch 1 oder 2,
**dadurch gekennzeichnet,**
**dass** der Durchlass (27) von am Umfang des Ansatzes der Muffe (30) in Abstand voneinander vorgesehenen Einkerbungen (41) gebildet ist, die erst dann in den Bereich der koaxialen Führung (26) und damit zur Paarung mit der Wandung der koaxialen Durchtrittsöffnung der ersten Schraubkappe (2) gelangen, wenn die zweite Schraubkappe (19) sich ihrer Anschlagschraubstellung nähert.

20. Verschluss (1) nach Anspruch 1 oder 2,
**dadurch gekennzeichnet,**
**dass** die erste Schraubkappe (2) oberhalb ihres zum Aufschrauben auf das Außengewinde (5) des Halses (7) des Behälters (9) bestimmten Innengewindes (3) eine erste umlaufende flexible Dichtungslippe (42) zur axialen Anlage am radialen Teil des Rands (6) des durch die Siegelfolie (12) abgedichteten Halses (7) aufweist.

21. Verschluss nach Anspruch 20,
**dadurch gekennzeichnet,**
**dass** die erste Schraubkappe (2) oberhalb ihres zum Aufschrauben auf das Außengewinde (5) des Halses (7) des Behälters (9) bestimmten Innengewindes (3) zwischen der ersten flexiblen Dichtungslippe (42) und dem Hülsenabschnitt (4) eine zweite Dichtungslippe (43) aufweist.

22. Verschluss (1) nach Anspruch 21,
**dadurch gekennzeichnet,**
**dass** die zweite Dichtungslippe (43) beim Aufschrauben der ersten Schraubkappe (2) auf den Behälter (9) zwecks Verbleibs an diesem vom Rand (6) aufweitbar und dann zwischen dem Rand (6) und der Wandung der ersten Schraubkappe (2) einklemmbar ist.

23. Verschluss (1) nach Anspruch 1 oder 2,
**dadurch gekennzeichnet,**
**dass** die zweite Schraubkappe (19) einen inneren Bund (44) aufweist, der nach dem Aufschrauben auf die erste Schraubkappe (2) innerhalb deren Stutzens (17) verbleibt und an seiner Außenseite'mindestens eine umlaufende Dichtlippe (45) zur Abdichtung gegenüber der Innenwand (46) des Stutzens (17) besitzt.

24. Verschluss (1) nach Anspruch 1 oder 2,
**dadurch gekennzeichnet,**
**dass** die zweite Schraubkappe (19) und der Stutzen (17) eine Linksgewindepaarung (16, 33) aufweisen.

25. Verschluss nach Anspruch 1,
**dadurch gekennzeichnet,**
**dass** er aus Kunststoff besteht.

26. Flasche aus Kunststoff mit einem Verschluss nach Anspruch 1.

## Claims

1. A closure (1) for a vessel (9) made of plastic, glass, or similar substance, containing contents (8), with a cap (2) to make a sealing connection with a neck (7) of the vessel (9) comprising a border (6), with at least one knife blade (11) arranged in the area of the open region (D) of the neck (7) around a central axis of the cap, to sever a sealing foil (12) sealed onto the border (6) when the at least one knife blade is shifted axially to penetrate through the sealing foil (12), with a concentric support (17) possessing an exterior thread (16) on an upper lateral wall (18) of the cap (2), and a screw cap (19) that can be screwed off of and back onto it, that when screwed onto the support (17), the at least one knife blade (11) can be shifted in the direction of the sealing foil (12), whereby this screw cap (19) has an initial thread position (Fig. 1), in which the sealing foil is still intact, and after further screwing on has an end thread position, in which the sealing foil (12) is penetrated by the at least one knife blade (11), wherein the cap (2) continues to remain on the neck (7) of the bottle (9) after attachment, and the screw cap (19) comprises a pouring spout and/or drinking opening (22) corresponding to a "sport lid" type, **characterized in that**
a) an axial piston (25) is arranged centered between the cap (2) and the screw cap (19) lying on an axial interior surface (24) of the cap (2), and is guided to be shiftable in a coaxial guide (26) of the lateral wall (18) of the cap (2), which piston (25) comprises the at least one knife blade (11), and on the one hand seals the screw cap (19) onto the cap (2) by abutting upon it, and on the other hand is suitable for the purpose of penetrating through the sealing foil (12) by shifting the at least one knife blade (11) concentrically to an abutting end thread position, wherein in the end thread position the sealing foil (12) is penetrated and a passage (27) is created between the piston (25) and the cap (2),
and **in that**
b) the screw cap (19) on its interior lid surface (20) and the piston (25) on its opposing forward surface (28) each comprise an actuator element (21) in the form of a concentric connective pair consisting of a peg (29) and a counter piece (30) to accept it, which axially immovably engage into one another, wherein the peg (29) and its counter piece (30) are positioned in such a manner with respect to their position to one another that during the aforementioned additional screwing of the screw cap (19) to its end thread position the contents of the container (8) can be released to flow through to the screw cap (19) and toward its pouring spout and/or drinking opening (22), specifically by means of the piston (25), which during this additional screwing is shifted onto the sealing foil (12) and thereby releases the seal between it and the cap (2), wherein the knife blade (11) arranged on the piston (25) penetrates the sealing foil (12), and
**in that**
c) when screwing the screw cap (19) in the opposite direction and thus back again to its initial position, the piston (25) can be brought back to sealing abutment on the cap (2), in such a manner that the passage (27) to the screw cap (19) and its pouring opening (22) is once again interrupted.

2. The closure according to claim 1,
**characterized in that**
the cap (2) as a first screw cap has a case section (4) comprising an interior thread (3) to be screwed onto an exterior thread (5) of a neck (7) of the vessel (9) comprising a border (6), and the screw cap (19) is formed as a second screw cap.

3. The closure (1) according to claim 1 or 2,
**characterized in that**
the neck (7) of the vessel (9) is initially hermetically closed by means of the sealing foil (12), which was sealed onto the circular ring, formed sealing area (32) of the border (6) of the neck (7).

4. The closure (1) according to claim 1 or 2,
**characterized in that**
the at least one knife blade (11) is formed on the piston (25).

5. The closure (1) according to claim 1 or 2,
**characterized in that**
four knife blades (11) are arranged shifted by 90° relative to one another on the circumference of the piston (25).

6. The closure (1) according to one of the claims 1 to 5,
**characterized in that**
each knife blade (11) is provided respectively on a tube section (51) arranged on the circumference of the piston (25), open to both sides, and with its knife blade (11) extending in the direction of the sealing foil (12) beyond the bottom surface (52) of the piston (25) principally parallel to the longitudinal axis (50) of the closure (1).

7. The closure (1) according to claim 6,
**characterized in that**
each knife blade (11) is formed by a slope inclined with respect to the longitudinal axis (50) of an end surface (53) of each tube section (51) facing the sealing foil (12).

8. The closure (1) according to claim 7,
**characterized in that**
the end surface (53) of a tube section (51) runs most steeply in comparison to the longitudinal axis (50) in the area of the portion to be extended furthest to the sealing foil (12), wherein the knife blade (11) is formed on this steepest part, whereas the end surface (53) is formed more level in its opposing portion, in such a manner, that when end surface (53) penetrates through the sealing foil (12) it will be only partially severed and each will have formed only a partially separated tab (56), which can be folded away parallel to the longitudinal axis (59), in the direction of the container's base.

9. The closure (1) according to claim 8,
**characterized in that**
the opposing part of the end surface (53) is the radially interior part facing the longitudinal axis (50).

10. The closure (1) according to claim 8 or 9,
**characterized in that**
the end surface (53) is formed as a concave curved surface.

11. The closure (1) according to claim 8, 9 or 10,
**characterized in that**
an impressed bead (55) is provided on the opposing part of the end surface (53) for the purpose of secure folding of the partially detached tab (56).

12. The closure (1) according to claim 1 or 2,
**characterized in that**
the exterior thread (16) of the central support (17) forms a steep thread (16/33) with the thread of the second screw cap (19), in such a manner, that less than one rotation is respectively necessary to cause the vessel (9) to be opened in the one rotational direction, and to be closed in the other rotational direction.

13. The closure (1) according to claim 1 or 2,
**characterized in that**
the peg (29) is arranged in the middle of the interior side of the second screw cap (19), and its counter piece (30) (is arranged) as collar in the middle of the opposing side of the piston (25).

14. The closure (1) according to claim 13,
**characterized in that**
the peg (29) can be engaged in the collar (30) to be rotatable, but immovable along the axis.

15. The closure (1) according to claim 13,
**characterized in that**
the peg (29) and the collar (30) exhibit a pressing fit onto one another.

16. The closure (1) according to claim 13,
**characterized in that**
the peg (29) and the collar (30) exhibit matching screw threads.

17. The closure (1) according to claim 1 or 2,
**characterized in that**
the piston (25) is principally a flat disk with a coaxial rod appendage forming the collar (30), whose outer circumference represents the coaxial guide (26) corresponding in its diameter, with a coaxial passage opening in the lateral wall (18) of the first screw cap (2), which forms a seal between the piston (25) and the first screw cap (2) in the initial thread position of the second screw cap (19).

18. The closure (1) according to claim 17,
**characterized in that**
one or more additional seals (36) are provided on the upper surface (34) of the piston (25), each of which can be applied to the first screw cap (2) in the form of a ring seal.

19. The closure (1) according to claim 1 or 2,
**characterized in that**
the passage (27) is formed by grooves (41) provided on the circumference of the rim of the collar (30) at a distance from one another, which only then reaches the area of the coaxial guide (26) and thus joining to the wall of the coaxial opening passage of the first screw cap (2) when the second screw cap (19) nears its end thread position.

20. The closure (1) according to claim 1 or 2,
**characterized in that**
the first screw cap (2) comprises a first circumferential flexible sealing lip (42) to be axially abutted on the radial part of the border (6) of the neck (7) sealed by the sealing foil (12), above the interior thread (3) for screwing onto the exterior thread (5) of the neck (7) of the vessel (9).

21. The closure according to claim 20,
**characterized in that**
the first screw cap (2) comprises a second sealing lip (43) above the interior thread (3) intended to be screwed onto the exterior thread (5) of the neck (7) of the vessel (9) between the first flexible sealing lip (42) and the case section (4).

22. The closure (1) according to claim 21,
**characterized in that**
the second sealing lip (43) can be expanded from the border (6) for the purpose of remaining on when it is screwed onto the first screw cap (2) on the vessel (9), and then can be pinched between the edge and the wall of the first screw cap (2).

23. The closure (1) according to claim 1 or 2,
**characterized in that**
the second screw cap (19) comprises an inner flange (44), which remains within the support (17) after it is screwed onto the first screw cap (2), and has at least one circumferential sealing lip (45) on its exterior side, facing toward the seal opposite the interior wall (46) of the support (17).

24. The closure (1) according to claim 1 or 2,
**characterized in that**
the second screw cap (19) and the support (17) comprise matching left-hand screw threads (16, 33).

25. The closure according to claim 1,
**characterized in that**
it is composed of plastic.

26. Bottle made of plastic with a closure according to claim 1.

## Revendications

1. Dispositif de fermeture (1) pour un récipient (9) en matière plastique, verre ou matériau similaire, rempli d'un contenu (8), comportant : un bouchon (2) destiné à être raccordé de manière étanche au col (7), pourvu d'un bord (6), du récipient (9), au moins une arête coupante (11) disposée au niveau de l'ouverture intérieure (D) du col (7) autour d'un axe central du bouchon et destinée à rompre un film d'obturation (12) scellé sur le bord (6) en cas de déplacement axial de l'arête ou des arêtes coupantes au travers du film d'obturation (12), une embouchure (17) concentrique pourvue d'un filet mâle (16) sur une paroi transversale (18) supérieure du bouchon (2) et un capuchon fileté (19) vissable et dévissable sur celle-ci, dont le vissage sur l'embouchure (17) déplace l'arête ou les arêtes coupantes (11) dans la direction du film d'obturation (12), ledit capuchon fileté (19) présentant une position de vissage initiale (fig. 1) où le film d'obturation est encore intact, et une position de vissage à bloc après poursuite du serrage, où le film d'obturation (12) est percé par l'arête ou les arêtes coupantes (11), le bouchon (2) restant durablement sur le col (7) de la bouteille (9) après application et le capuchon fileté (19) présentant une ouverture de déversement et/ou de consommation (22) à la manière d'un bouchon sport,
**caractérisé**
a) **en ce qu'**un piston (25) reposant contre une surface intérieure (24) axiale du bouchon (2) est disposé centralement entre le bouchon (2) et le capuchon fileté (19), et peut être coulissé dans un guidage (26) coaxial de la paroi transversale (18) du bouchon (2), ledit piston (25) présentant l'arête ou les arêtes coupantes (11) et étant apte à serrer de manière étanche le capuchon fileté (19) contre le bouchon (2) par butée contre celui-ci, d'une part, et à déplacer lors de son coulissement l'arête ou les arêtes coupantes (11) concentriquement vers une position de vissage à bloc contre le film d'obturation (12) pour percer celui-ci, le film d'obturation (12) étant percé dans cette position de vissage à bloc et un passage (27) étant ouvert entre le piston (25) et le bouchon (2),
b) **en ce que** le capuchon fileté (19), sur sa face de couvercle intérieure (20) et le piston (25), sur sa face frontale (28) opposée, disposent chacun d'un élément de manoeuvre (21) sous la forme d'un ajustement concentrique par engagement axial fixe d'un poussoir (29) dans une pièce correspondante (30) recevant celui-ci, ledit poussoir (29) et sa pièce correspondante (30) étant positionnés l'un par rapport à l'autre de telle manière, qu'en cas de ladite poursuite de serrage du capuchon fileté (19) jusqu'à sa position de vissage à bloc, le contenu du récipient (8) soit soutirable pour s'écouler vers le capuchon fileté (19) et vers son ouverture de déversement et/ou de consommation (22), et cela au moyen du piston (25) qui est à déplacer vers le film d'obturation (12) lors de ladite poursuite de serrage et qui neutralise alors le joint d'étanchéité entre lui et le bouchon (2), l'arête coupante (11) perçant le film d'obturation (12) disposé contre le piston (25), et
c) **en ce qu'**en cas de vissage du capuchon fileté (19) dans la direction contraire et donc retour de celui-ci vers sa position initiale, le piston (25) peut être ramené vers une butée d'étanchéité contre le bouchon (2), de manière à interrompre de nouveau le passage (27) vers le capuchon fileté (19) et son ouverture de déversement (22).

2. Dispositif de fermeture selon la revendication 1,
**caractérisé**
**en ce que** le bouchon (2) est pourvu d'une partie en douille (4) avec un filet femelle (3) en tant que premier capuchon fileté, à visser sur un filet mâle (5) d'un col (7) du récipient (9) avec un bord (6), et en ce que le capuchon fileté (19) est réalisé comme deuxième capuchon fileté.

3. Dispositif de fermeture (1) selon la revendication 1 ou la revendication 2,
**caractérisé**
**en ce que** le col (7) du récipient (9) est d'abord hermétiquement fermé au moyen du film d'obturation (12), qui est scellé contre une surface de scellement (32) annulaire du bord (6) du col (7).

4. Dispositif de fermeture (1) selon la revendication 1 ou la revendication 2,
**caractérisé**
**en ce que** l'arête ou les arêtes coupantes (11) sont réalisées sur le piston (25).

5. Dispositif de fermeture (1) selon la revendication 1 ou la revendication 2,
**caractérisé**
**en ce que** quatre arêtes coupantes (11) sont disposées en décalage de 90° entre elles sur la circonférence du piston (25).

6. Dispositif de fermeture (1) selon l'une des revendications 1 à 5,
**caractérisé**
**en ce que** chaque arête coupante (11) est prévue sur une pièce tubulaire (51) correspondante, disposée sensiblement parallèlement à l'axe longitudinal (50) du dispositif de fermeture (1) sur la circonférence du piston (25), ouverte sur ses deux côtés et qui s'étend avec son arête coupante (11) au-delà de la face inférieure (52) du piston (25) dans la direction du film d'obturation (12).

7. Dispositif de fermeture (1) selon la revendication 6,
**caractérisé**
**en ce que** chaque arête coupante (11) est formée par un tracé, incliné par rapport à l'axe longitudinal (50), d'une surface terminale (53), opposée au film d'obturation (12), de chaque pièce tubulaire (51).

8. Dispositif de fermeture (1) selon la revendication 7,
**caractérisé**
**en ce que** la surface terminale (53) d'une pièce tubulaire (51) présente l'inclinaison la plus abrupte par rapport à l'axe longitudinal (50) au niveau de sa partie qui s'étend le plus loin vers le film d'obturation (12), l'arête coupante (11) étant formée sur cette partie d'inclinaison la plus abrupte, tandis que la surface terminale (53) est réalisée de manière plus plane dans sa partie opposée, de manière à n'ouvrir que partiellement le film d'obturation (12) lors du perçage de celui-ci par la surface terminale (53), et à former une languette (56) qui n'est que partiellement détachée et rabattue vers le fond du récipient parallèlement à l'axe longitudinal (59).

9. Dispositif de fermeture (1) selon la revendication 8,
**caractérisé**
**en ce que** la partie opposée de la surface terminale (53) est la partie radialement intérieure, proche de l'axe longitudinal (50).

10. Dispositif de fermeture (1) selon la revendication 8 ou la revendication 9,
**caractérisé**
**en ce que** la surface terminale (53) est cintrée de manière concave.

11. Dispositif de fermeture (1) selon la revendication 8, la revendication 9 ou la revendication 10,
**caractérisé**
**en ce qu'**un bourrelet de pression (55) est prévu pour un rabattement sûr de la languette (56) partiellement détachée contre la partie opposée de la surface terminale (53).

12. Dispositif de fermeture (1) selon la revendication 1 ou la revendication 2,
**caractérisé**
**en ce que** le filet mâle (16) de l'embouchure (17) centrale forme un filet à pas rapide (16/33) avec le filet du deuxième capuchon fileté (19), de manière à n'exiger que moins d'un tour pour provoquer une ouverture du récipient (9) dans le premier sens de rotation, et une fermeture de celle-ci dans l'autre sens de rotation.

13. Dispositif de fermeture (1) selon la revendication 1 ou la revendication 2,
**caractérisé**
**en ce que** le poussoir (29) est disposé centralement contre la face intérieure du deuxième capuchon fileté (19), et sa pièce correspondante (30) centralement en tant que manchon contre la face opposée du piston (25).

14. Dispositif de fermeture (1) selon la revendication 13,
**caractérisé**
**en ce que** le poussoir (29) est enclenchable dans le manchon (30) de manière rotative, mais axialement indéplaçable.

15. Dispositif de fermeture (1) selon la revendication 13,
**caractérisé**
**en ce que** le poussoir (29) et le manchon (30) forment ensemble un ajustage serré.

16. Dispositif de fermeture (1) selon la revendication 13,
**caractérisé**
**en ce que** le poussoir (29) et le manchon (30) forment un ajustage fileté.

17. Dispositif de fermeture (1) selon la revendication 1 ou la revendication 2,
**caractérisé**
**en ce que** le piston (25) est un disque sensiblement plat avec un épaulement en saillie coaxiale formant le manchon (30), dont le contour constitue le guidage (26) coaxial avec une ouverture coaxiale de passage de diamètre correspondant dans la paroi transversale (18) du premier capuchon fileté (2), ledit guidage formant un joint d'étanchéité entre le piston (25) et le premier capuchon fileté (2) en position de vissage initiale du deuxième capuchon fileté (19).

18. Dispositif de fermeture (1) selon la revendication 17,
**caractérisé**
**en ce qu'**un ou plusieurs autres joints (36) sont prévus contre la face supérieure (34) du piston (25), lesquels sont applicables sous forme de joints annulaires contre le premier capuchon fileté (2).

19. Dispositif de fermeture (1) selon la revendication 1 ou la revendication 2,
**caractérisé**
**en ce que** le passage (27) est formé par des gorges (41) prévues espacées l'une de l'autre sur le contour de l'épaulement du manchon (30), qui ne parviennent au niveau du guidage (26) coaxial et par conséquent ne peuvent s'ajuster avec la paroi de l'ouverture de passage coaxiale du premier capuchon fileté (2), que si le deuxième capuchon fileté (19) se rapproche de sa position de vissage à bloc.

20. Dispositif de fermeture (1) selon la revendication 1 ou la revendication 2,
**caractérisé**
**en ce que** le premier capuchon fileté (2) comporte, au-dessus de son filet femelle (3) destiné à être vissé sur le filet mâle (5) du col (7) du récipient (9), une première lèvre d'étanchéité (42) périphérique flexible destinée à être appliquée axialement contre la partie radiale du bord (6) du col (7) rendu étanche par le film d'obturation (12).

21. Dispositif de fermeture selon la revendication 20,
**caractérisé**
**en ce que** le premier capuchon fileté (2) comporte, au-dessus de son filet femelle (3) destiné à être vissé sur le filet mâle (5) du col (7) du récipient (9), une deuxième lèvre d'étanchéité (43) entre la première lèvre d'étanchéité (42) flexible et la partie en douille (4).

22. Dispositif de fermeture (1) selon la revendication 21,
**caractérisé**
**en ce que** la deuxième lèvre d'étanchéité (43) est évasable par le bord (6) lors du vissage du premier capuchon fileté (2) sur le récipient (9), pour rester contre celui-ci, et peut alors être serrée entre le bord (6) et la paroi du premier capuchon fileté (2).

23. Dispositif de fermeture (1) selon la revendication 1 ou la revendication 2,
**caractérisé**
**en ce que** le deuxième capuchon fileté (19) présente un épaulement (44) intérieur, qui après vissage sur le premier capuchon fileté (2) reste à l'intérieur de l'embouchure (17) de celui-ci, et qui est pourvu sur sa face extérieure d'au moins une lèvre d'étanchéité (45) périphérique destinée à réaliser une étanchéité par rapport à la paroi intérieure (46) de l'embouchure (17).

24. Dispositif de fermeture (1) selon la revendication 1 ou la revendication 2,
**caractérisé**
**en ce que** le deuxième capuchon fileté (19) et l'embouchure (17) forment un ajustage à filet de vis avec pas à gauche (16, 33).

25. Dispositif de fermeture selon la revendication 1,
**caractérisé**
**en ce qu'**il est en matière plastique.

26. Bouteille en matière plastique, comportant un dispositif de fermeture selon la revendication 1.
